# EUROPÄISCHE PATENTSCHRIFT

(11) **EP 0 657 251 B1**
(45) Veröffentlichungstag und Bekanntmachung des Hinweises auf die Patenterteilung: **06.05.1998**
(21) Anmeldenummer: 94115358.7
(22) Anmeldetag: 29.09.1994
(51) Int. Cl.: B24D 5/12, B24D 5/16, B24D 18/00, B28D 1/12

(54) **Trenn-Schleifscheibe für stationäre Schleifmaschinen und deren Verwendung**
Cutting-off grinding disc for stationary grinding machine and use of same
Disque abrasif de tronçonnage pour meuleuse stationnaire et sa mise en oeuvre

(30) Priorität: 11.11.1993 DE 4338492
(43) Veröffentlichungstag der Anmeldung: 14.06.1995
(73) Patentinhaber: August Rüggeberg GmbH & Co, D-51709 Marienheide (DE)
(72) Erfinder: Sinram, Dr. Diethard, D-58540 Meinerzhagen (DE); Schneider, Dipl.-Ing. Theodor, D-42699 Solingen (DE); Stuckenholz, Dr. Dipl.-Ing. Bernd, D-51674 Wiehl (DE); Alfer, Dipl.-Ing. Peter, D-51688 Wipperfürth (DE)
(74) Vertreter: Rau, Manfred, Dr. Dipl.-Ing.

(56) Entgegenhaltungen:
- EP-A- 0 083 380
- EP-A- 0 612 586
- BE-A- 528 134
- CH-A- 447 589
- DE-A- 606 001
- DE-A- 661 847
- DE-A- 2 719 741
- US-A- 3 123 948
- US-A- 3 487 590

## Beschreibung

Die Erfindung betrifft eine Trenn-Schleifscheibe für stationäre Schleifmaschinen und deren Verwendung.

Derartige Schleifscheiben werden nur bis zu einem Bereich von 50 bis 70% des ursprünglichen Durchmessers abgenutzt. Es wird also ein beträchtlicher Teil der Schleifscheibe nicht ausgenutzt. Dieser nichtverbrauchte Anteil der Schleifscheibe liegt in einem Bereich von 30 bis 50% des Ursprungsgewichtes der Schleifscheibe. Dieser verbleibende Rest muß über Sondermülldeponien entsorgt werden, was zunehmend Probleme aufwirft, da die Zahl der Sondermülldeponien rückläufig ist und da der Kostenaufwand hierfür stark ansteigt. Der Grund für den relativ hohen verbleibenden Rest an nicht verbrauchter Schleifscheibe liegt sowohl darin, daß die Schleifscheiben auf den Schleifspindeln mit Hilfe von Flanschen aufgespannt werden, die sich über einen beträchtlichen Teil des Durchmessers der Schleifscheibe erstrecken, als auch darin, daß der Durchmesser des zu trennenden Guts einen weiteren Einsatz der Trennscheibe unmöglich macht. Das Einspannen der Schleifscheiben ist notwendig, da die Gewebe-Armierungen nur dann die auftretenden Tangentialkräfte aufnehmen können, wenn sie über einen ausreichenden Radialbereich - ausgehend von ihrer inneren Ausnehmung - eingespannt sind. Weiterhin sind diese Armierungslagen notwendig, da derartige Schleifscheiben für stationäre Schleifmaschinen in erheblichem Maße Seitenkräfte aufnehmen können müssen. Darüber hinaus können die Flanschplatten beim Trennschleifen nicht in das Werkstück eintauchen.

Aus der EP 0 530 691 A1 sind Schleifscheiben bekannt, die einen lösbar mit dem Schleifring verspannten bzw. verspannbaren Tragkörper aufweisen, so daß der Tragkörper wiederverwendbar ist. Mit dieser Lösung kann der Schleifring sehr viel weiter abgearbeitet werden, als dies bisher möglich war. Ein Rest des Schleifrings muß allerdings auch hier entsorgt werden.

Der nächstkommende Stand der Technik ergibt sich aus der nicht vorveröffentlichten EP-A2-0 612 586 - Artikel 54(3) EPÜ - die eine Trenn-Schleifscheibe für handgeführte Schleifmaschinen,
- mit einem inneren, ringscheibenförmig ausgebildeten Tragkörper und
- mit einem mindestens eine Armierungslage und eine Kunstharzbindung des Schleifkorns aufweisenden, ringscheibenförmig ausgebildeten Schleifring mit einer konzentrisch zu einer Mittel-Längs-Achse ausgebildeten Ausnehmung, in der der Tragkörper angeordnet und mit dem Schleifring (1) verbunden ist, offenbart. Diese Schleifscheibe läßt sich abfallfrei einsetzen.

Weiterhin ist es aus der DE 23 11 506 A und der PCT WO 91/05636 bekannt, bei Trenn-Schleifscheiben für stationäre Schleifmaschinen einen Tragkörper vorzusehen, an dessen Außenrandbereich Schleifsegmente aufgespannt werden, die über den Umfang einen Schleifring bilden, der aber nicht über den Umfang geschlossen ist. Der Tragkörper ist wiederverwendbar. Die Schleifsegmente sind nicht abfallfrei aufbrauchbar. Des weiteren sind diese Schleifsegmente gegen Ausbruch gefährdet, was zu einer Zerstörung des Werkstücks und/oder der Schleifscheibe und/oder der Schleifmaschine führen kann.

Trenn-Schleifscheiben für stationäre Schleifmaschinen haben in der Regel einen großen Außendurchmesser im Bereich von 305 bis 1800 mm, während Schleifscheiben für handgeführte Schleifmaschinen einen Außendurchmesser von 100 bis 300 mm und in Sonderfällen bis 400 mm aufweisen.

Der Erfindung liegt die Aufgabe zugrunde, eine Trenn-Schleifscheibe für stationäre Schleifmaschinen zu schaffen, bei der die zu entsorgende Abfallmenge stark reduziert ist.

Diese Aufgabe wird erfindungsgemäß durch die Merkmale des Anspruches 1 gelöst. Durch die erfindungsgemäße Ausgestaltung kann der Tragkörper entweder wiederverwendet werden oder aber zumindest recycelt werden; darüber hinaus kann der Schleifring praktisch vollständig abgearbeitet, also verbraucht, werden. Für den Einsatz als Trenn-Schleifscheibe ist die Weiterbildung nach Anspruch 2 zweckmäßig, um den Schleifring vollständig verbrauchen zu können. Der Tragkörper braucht nur geringfügig gereinigt zu werden und kann dann wiederverwendet oder einem bestehenden Recyclingverfahren zugeführt werden, beispielsweise als Stahlschrott. Die Weiterbildungen nach den Ansprüchen 3 bis 6 geben an, wie bei einer Ausgestaltung die Verbindung zwischen Tragkörper und Schleifring in besonders einfacher und besonders haltbarer Weise ausgestaltet sein kann.

Anspruch 7 gibt eine besonders einfache Ausbildung für den Tragkörper an.

Die Ansprüche 8 bis 11 geben besonders vorteilhafte Ausgestaltungen für Armierungslagen an, die es ermöglichen, den Schleifringen eine bezogen auf den Außendurchmesser große Ausnehmung zu geben, die wiederum die Ursache dafür ist, daß bei ein vollständiges Aufbrauchen des Schleifrings erreicht wird.

Anspruch 12 gibt eine weitere Ausgestaltung eines Tragkörpers an, der besonders dünn ausgestaltet ist, wodurch erreicht wird, daß die Schleifscheibe eine besonders hohe Biegeeleastizität erhält, so daß parallel zur Achse auftretende Seitenkräfte aufgefangen werden können, ohne daß der Schleifring vom Rand des Tragkörpers abbricht. Durch eine besondere Art der Herstellung ist es möglich, eine besonders intensive Verzahnung von Schleifring und Tragkörper nach Anspruch 13 zu erreichen. Die Auswahl des Bindemittels des Schleifringes nach Anspruch 14 führt dazu, daß der Schleifring einerseits ausreichend hart ist, so daß er nicht schmiert und gleichzeitig selbstschärfend ist; andererseits ist die notwendige Biegeelastizität gegeben und die notwendige Festigkeit der Verbindung zwischen Schleifring und Tragkörper. Anspruch 15 gibt eine Maßnahme zur Verbesserung der Haftung zwischen Schleifring und Tragkörper an.

Anspruch 16 gibt Durchmesserbereiche für den Außendurchmesser der Trenn-Schleifscheibe an, während Anspruch 17 Bereiche für die Dicke des Schleifrings angibt. Anspruch 18 gibt Bereiche für das Verhältnis von Außendurchmesser zu Innendurchmesser des Schleifrings an. Dagegen gibt Anspruch 19 die Verwendung einer erfindungsgemäßen Schleifscheibe an.

Weitere Merkmale, Vorteile und Einzelheiten der Erfindung ergeben sich aus der nachfolgenden Beschreibung von Ausführungsbeispielen anhand der Zeichnung. Es zeigen
- Fig. 1: eine Trenn-Schleifscheibe mit eingeklebtem Tragkörper im Querschnitt,
- Fig. 2: einen Teilausschnitt aus Fig. 1 in vergrößertem Maßstab,
- Fig. 3: eine Draufsicht auf eine in Dreieckslegung gebildete Armierungslage für die Trenn-Schleifscheibe,
- Fig. 4: eine Draufsicht auf eine in Spirallegung gebildete Armierungslage für die Trenn-Schleifscheibe,
- Fig. 5: einen Teil-Querschnitt durch eine weitere Ausführungsform einer Trenn-Schleifscheibe,
- Fig. 6: einen Teilausschnitt aus Fig. 5 in vergrößertem Maßstab und
- Fig. 7: eine Teil-Ansicht einer stationären Schleifmaschine mit einer Trenn-Schleifscheibe in stark vereinfachter Darstellung.

In Fig. 1 ist eine Schleifscheibe dargestellt, bei der es sich um eine Trenn-Schleifscheibe für eine stationäre Schleifmaschine handelt. Sie weist einen ringzylinderförmigen Schleifring 1 auf, in den ein ebenfalls ringzylindrischer Tragkörper 2 eingeklebt ist. Der Schleifring 1 weist eine kreisringförmige Ausnehmung 3 auf, die konzentrisch zur Mittel-Längs-Achse 4 ausgebildet ist. In diese Ausnehmung 3 ist der Tragkörper 2 eingesetzt. Der Durchmesser der Ausnehmung 3, d.h. der Innendurchmesser Di des Schleifrings 1, ist um einige Zehntel Millimeter größer als der Außendurchmesser d des Tragkörpers 2. Der Schleifring 1 weist einen Außendurchmesser Da auf, wobei für das Verhältnis Da/Di gilt: -
1,4 < Da/Di < 2, d.h. der Schleifring 1 weist eine bezogen auf seinen Außendurchmesser Da relativ große Ausnehmung 3 auf. Dies gilt nur angenähert; Einzelheiten werden weiter unten noch dargelegt. Für den Außendurchmesser Da gilt 300 mm ≤ Da ≤ 1800 mm und insbesondere 450 mm ≤ Da ≤ 1800 mm.

Die Dicke a des Schleifrings 1 in Richtung der Achse 4 ist größer als die Dicke b des Tragkörpers 2 in Richtung der Achse 4, so daß der Schleifring 1 mit beiden Stirnseiten 5, 5' über die Stirnseiten 6, 6' des Tragkörpers 2 vorsteht. Grundsätzlich kann die Dicke des Tragkörpers 2 in Richtung der Achse 4 gleich der Dicke des Schleifrings 1 sein, wobei dann der Schleifring 1 und der Tragkörper 2 planparallel zueinander angeordnet sind; für Trennscheiben ist es aber von Vorteil, wenn die Dicke b des Tragkörpers 2 in Richtung der Achse 4 etwas geringer ist als die Dicke a des Schleifrings 1, um ein Eintauchen der Trenn-Schleifscheibe in ein zu durchtrennendes Werkstück zu ermöglichen bzw. zu erleichtern. Für die Dicke a des Schleifrings 1 von Trenn-Schleifscheiben für stationären Einsatz gilt 3,3 mm ≤ a ≤ 18,0 mm und insbesondere 4,5 mm ≤ a ≤ 18,00 mm. Der Schleifring 1 und der Tragkörper 2 sind miteinander mittels eines geeigneten Klebstoffes, vorzugsweise modifiziertem Phenolharz, verbunden. Um die Klebeverbindung zwischen Schleifring 1 und Tragkörper 2 möglichst fest zu machen, ist der aufgrund des Durchmesserunterschiedes von D und d gebildete Spalt 7 zwischen der zylindrischen Innenumfangsfläche 8 des Schleifrings 1 und der zylindrischen Außenumfangsfläche 9 des Tragkörpers 2 mit einer dünnen ringzylindrischen Klebstoffschicht 10 gefüllt. Weiterhin sind die aufgrund des axialen Überstandes des Schleifrings 1 gegenüber dem Tragkörper 2 gebildeten Zwickel 11 mit Klebstoffnähten 12 gefüllt, die einerseits an den freiliegenden Teilen der zylindrischen Innenumfangsfläche 8 und andererseits an den benachbarten Bereichen der Stirnseiten 6, 6' angreifen.

Der Tragkörper 2 weist eine konzentrisch zur Achse 4 ausgebildete Aufnahmeöffnung 13 für die Antriebswelle einer stationären Schleifmaschine, auf. Der Tragkörper 2 besteht aus Metall, und zwar üblicherweise aus Stahl. Er wird durch Stanzen oder Drehen aus Blech hergestellt.

Der Schleifring 1 hat - wie Fig. 2 erkennen läßt - den üblichen Grundaufbau, d.h. er weist im Bereich der Stirnseiten 5, 5' jeweils eine Armierungslage 14, 14' auf, die in noch zu beschreibender Weise ausgestaltet ist. Zwischen den Armierungslagen 14, 14' befinden sich Schleifkorn 15, bevorzugt aus Aluminiumoxid, Siliziumcarbid, Zirkonkorund, Solgel-Korn oder Gemischen hieraus und Bindemittel 16 in Form reiner oder modifizierter Kunstharze und Füllstoffe 17, wie z.B. Pyrit oder Kryolith. Das Schleifkorn 15 hat eine Nennkorngröße im Bereich von 315 bis 1500 µm.

Fig. 3 zeigt eine in der DE 38 19 199 C2 beschriebene Armierungslage 14 bzw. 14', die bevorzugt anstelle eines Gewebes bei derartigen Trenn-Schleifscheiben einzusetzen ist. Eine derartige Armierungslage 14 bzw. 14' ist aus einem oder mehreren Verstärkungsfäden 18 gebildet, die in optimaler Weise tangentialen und radialen Dehnungen des Schleifringes 1 entgegenwirken. Im Bereich einer mittleren Öffnung 19 verlaufen die Verstärkungsfäden 18 exakt tangential; sie verlaufen dann radial-tangential bis zum Außenumfang und sind dort umgelenkt und wiederum geradlinig zur Öffnung 19 zurückgeführt, wo sie tangential vorbeigeführt sind. Sie verlaufen damit im wesentlichen entsprechend der tatsächlichen Beanspruchung der rotierenden Schleifringe 1. Die größte Hauptspannung eines rotierenden Schleifrings verläuft in tangentialer Richtung. Die Tangential-Spannung, d.h. der Tangentialkraftverlauf, hat im Bereich der Öffnung 19, also radial innen im Bereich der Innenumfangsfläche 7 des Schleifringes 1, ihren höchsten Wert, der nach außen stetig abnimmt. Aus diesem Grunde ist es auch vertretbar, daß die Verstärkungsfäden 18 lediglich im Bereich der Öffnung 19 exakt tangential verlaufen, daß sie aber zwischen Öffnung 19 und Außenrand eine radiale Komponente erhalten, um der in diesem Bereich ebenfalls starken Radialspannung entgegenzuwirken. Die Verstärkungsfäden 18 sind an den jeweiligen Kreuzungsstellen 20 miteinander verbunden, und zwar durch ein Kunstharz. Die Verstärkungsfäden 18 werden vor dem Legen zu dem in Fig. 3 dargestellten Muster mit einer Kunstharzlösung getränkt. Nach dem Legen werden die Verstärkungsfäden 18 heiß verpreßt, wodurch dieses Kunstharz anhärtet, so daß eine Verbindung der Verstärkungsfäden 18 an den Kreuzungsstellen 20 eintritt. Die Armierungslage 14 bzw. 14' ist damit ausreichend eigenstabil, um zur Herstellung eines Schleifrings 1 eingesetzt zu werden. Mit Ausnahme im Bereich der äußeren Umlenkstellen 21 und der inneren Umlenkung im Bereich der Öffnung 19 verlaufen die Verstärkungsfäden 18 geradlinig. Der Innendurchmesser D'i der Armierungslage 14 bzw. 14' entspricht im wesentlichen dem Innendurchmesser Di des Schleifrings 1. Entsprechendes gilt für das Verhältnis des Außendurchmessers D'a der Armierungslage 14 bzw. 14' im Verhältnis zum Durchmesser Da des Schleifrings 1. Die Scheitelwinkel c der Verstärkungsfäden 18 im Bereich der Umlenkstellen 21 richten sich, wenn der nicht dargestellte Krümmungsradius im Bereich der Umlenkstellen 21 vernachlässigt wird, ausschließlich nach dem Verhältnis von D'a zu D'i. Da die Verstärkungsfäden 18 im wesentlichen wie die Schenkel eines gleichschenkligen Dreiecks angeordnet sind, spricht man auch von einer Dreiecks-Legung.

In Fig. 4 ist eine Armierungslage 14 bzw. 14' dargestellt, die ganz besonders bevorzugt anstelle eines Gewebes bei den geschilderten Schleifringen 1 von Trenn-Schleifscheiben für stationäre Schleifmaschinen einzusetzen sind. Bei dieser Ausgestaltung sind die Verstärkungsfäden 18 jeweils von der mittleren Öffnung 19 aus entsprechend der Resultierenden der Hauptspannungsrichtung gelegt. In Fig. 4 ist der Verlauf eines solchen Verstärkungsfadens in verstärkter Linienführung dargestellt. Er beginnt - bei spiegelsymmetrischer Ausgestaltung - tangential im Bereich der Öffnung 19 und ist in etwas mehr als einer Halb-Spiraldrehung derart zur äußeren Umlenkstelle 21 geführt, daß er dort bereits wieder einen annähernd tangentialen Verlauf hat. Wie Fig. 4 entnehmbar ist, liegt ein Verstärkungsfaden 18 angenähert nur punktförmig an der mittleren Öffnung 19 an. Daraus folgt, daß keine übermäßige Anhäufung von Material der Verstärkungsfäden 18 im Bereich der Öffnung 19 auftritt. Diese Tatsache und der geschilderte Verlauf der Verstärkungsfäden lassen diese Armierungslage 14 bzw. 14' noch vorteilhafter erscheinen als die Armierungslage nach Fig. 3.

Nachfolgend wird die Herstellung einer Schleifscheibe anhand zweier Beispiele erläutert:

### Beispiel I:

Es wird eine Armierungslage 14' in eine Preß-Form eingelegt. Anschließend wird ein aus Schleifkorn 15, Füllstoff 17 und Bindemittel 16 bestehendes Schleifgranulat in die Form eingegeben und eine weitere Armierungslage 14 aufgelegt. Auf dieses Paket wird dann ein Druck von 50 bis 4000 N/cm² ausgeübt, wodurch der Schleifring 1 verdichtet wird. Bei diesem Verdichten tritt eine Klebeverbindung ein, die als Grünfestigkeit bezeichnet wird. Bei diesem Verpressen drückt sich das Schleifgranulat, also Schleifkorn 15, Bindemittel 16 und Füllstoff 17 jeweils durch die Armierungslage 14 bzw. 14' nach außen durch.

Diese verdichteten aber noch nicht ausgehärteten Schleifringe werden zwischen Stahlplatten gestapelt und zum Aushärten in einen Ofen gegeben, wo sie je nach gewünschtem Härtegrad Temperaturen von 120°C bis 200°C ausgesetzt werden.

In diese fertigen ausgehärteten Schleifringe 1 wird jeweils ein Tragkörper 2 in der bereits geschilderten Weise eingeklebt. Der die Klebstoffschicht 10 und die Klebstoffnähte 12 bildende Klebstoff wird anschließend in einem Durchlaufofen bei etwa 120°C ausgehärtet.

### Beispiel II:

Das Herstellen des Schleifrings 1 bis zur Verdichtung erfolgt wie beim Beispiel I. Anschließend wird vor dem Aushärten des Schleifrings 1 der Tragkörper 2 in der geschilderten Weise eingeklebt. Die aus Schleifring 1 und Tragkörper 2 bestehende Schleifscheibe wird dann zwischen Stahlplatten gestapelt und zum Aushärten wie beim Beispiel I in einen Ofen gegeben, wobei jetzt gleichzeitig das Bindemittel 16 des Schleifrings 1 und der Klebstoff der Klebstoffschicht 10 und der Klebstoffnähte 12 bei Temperaturen zwischen 120°C und 200°C - je nach gewünschtem Härtegrad - ausgehärtet werden.

Anstelle äußerer, d.h. im Bereich der Stirnseiten 5, 5', liegender Armierungslagen 14, 14' kann der Schleifring 1 auch in bekannter Weise eine innenliegende Armierungslage aufweisen.

Die Schleifscheibe kann bis zur vollständigen Abarbeitung des Schleifrings 1 eingesetzt werden, und zwar insbesondere auch beim Einsatz als Trenn-Schleifscheibe, da sie in einen durch Trennschleifen am Werkstück erzeugten Spalt eintauchen kann, ohne daß Kollisionen zwischen dem Tragkörper 2 und dem bearbeiteten Werkstück auftreten können.

Reste des Schleifrings 1 und der Klebstoffschicht 10 und der Klebstoffnähte 12 können durch Erwärmen des übriggebliebenen Tragkörpers 2 und durch anschließendes Abbürsten mittels Stahlbürsten entfernt werden. Die Tragkörper 2 können dann wieder verwendet werden. Sollten sie beschädigt sein, so können sie in einfacher Weise recycelt werden.

Fig. 5 und 6 zeigen eine Trenn-Schleifscheibe, die einerseits einen Schleifring 1 und andererseits einen Tragkörper 2' aufweist. Der Schleifring 1 entspricht in seinem Aufbau im wesentlichen dem oben geschilderten Aufbau, wobei er mit Armierungslagen 14, 14' versehen ist, wie sie in Fig. 4 dargestellt und vorstehend hierzu beschrieben sind.

Der Tragkörper 2' besteht aus Stahl-Blech, gegebenenfalls rostfreiem Stahl, Aluminium oder Messing, für dessen Dicke e gilt 0,6 mm ≤ e ≤ 3,0 mm.

Um die Aufnahmeöffnung 13 herum sind sich radial zur Achse 4 erstreckende Rippen 23 ausgebildet, die lediglich den Zweck haben, die Einspannung des Tragkörpers 2' auf den üblichen Aufnahmen der Spindeln von stationären Schleifmaschinen zu ermöglichen.

Am Außenrand ist der sehr dünne Tragkörper 2' zu einem ringzylindrischen Rand 24 umgebördelt, dessen Erstreckung b in Richtung der Achse 4 gleich oder etwas kleiner ist als die Dicke a des Schleifrings 1. Auf dem ringzylindrischen Rand 24 ist eine Anßenumfangsfläche 9' ausgebildet, die mit dem Schleifring 1 verbunden ist. Der Schleifring 1 ist unmittelbar an der Außenumfangsfläche 9' des ringzylindrischen Randes 24 angebracht, was bei der nachfolgenden Beschreibung der Herstellung noch weiter erläutert wird. Die Trenn-Schleifscheibe, wie sie in den Fig. 5 und 6 dargestellt ist, ist gegen Seitenkräfte, d.h. gegen Kräfte, die am Schleifring 1 mit radialem Abstand zum Tragkörper 2' parallel zur Achse 4 angreifen, so elastisch, daß ein Brechen der Schleifscheibe, und zwar insbesondere im Bereich des Randes 24 nicht eintreten kann. Der Tragkörper 2' selber ist also auch parallel zur Achse 4 biegeelastisch. Die gesamte Schleifscheibe ist als Verbundkörper biegeelastisch, d.h. bei Seitenbiegekräften treten keine Sprungstellen im Biegespannungsverlauf im Bereich des Randes 24 auf, so daß die Biegebruchgefahr aufgrund von parallel zur Achse 4 wirkenden Seitenkräften nicht gegeben ist. Andererseits ist auch der Schleifring 1 für derartige Kräfte biegeelastisch, was einerseits auf die Kunstharzbindung des Schleifringes 1 und andererseits auf das Vorhandensein der Armierungslagen 14, 14' zurückzuführen ist. Aus den vorgenannten Gründen kann die Dicke e des Tragkörpers 2' gering sein; andererseits ist der Rand 24 notwendig, damit die Außenumfangsfläche 9' eine ausreichend axiale Erstreckung b hat, um die vom Schleifring 1 her auf den Tragkörper 2' zu übertragenden Torsionskräfte und auch die erwähnten Seitenbiegekräfte vom Schleifring 1 auf den Tragkörper 2' übertragen zu können.

Trenn-Schleifscheiben dieser Ausgestaltung werden bei stationärem Einsatz bevorzugt im unteren Durchmesserbereich eingesetzt, d.h. es gilt 300 mm ≤ Da ≤ 500 mm und insbesondere 450 mm ≤ Da ≤ 500 mm. Entsprechendes gilt für die Dicke a des Schleifrings 1. Sie ist im Bereich von 3,3 bis 7,0 mm und insbesondere von 4,5 bis 7,0 mm. Daraus ergibt sich, daß die Dicke e des Tragkörpers 2' geringer ist als die Dicke a des Schleifrings 1. Es gilt 0,1 a ≤ e ≤ 0,25a. Für die axiale Erstreckung b des Randes 24 gilt, daß sie nur unwesentlich kleiner sein sollte, als die Dicke a. Hier gilt 0,8 a ≤ b ≤ 1,0 a.

Auch bei dieser Trenn-Schleifscheibe gilt für das Verhältnis Da/Di ≤ 2 und insbesondere gilt 1,4 ≤ Da/Di ≤ 2. Die spezielle Spirallegung nach Fig. 4 ermöglicht es, die Ausnehmung 3 des Schleifrings 1 relativ zum Außendurchmesser Da sehr groß zu machen, was wieder dazu führt, daß der Schleifring 1 beim Trennschleifen vollständig aufgebraucht werden kann, und zwar so weit, daß am Rand 24 keinerlei Reste des Schleifrings 1 mehr vorhanden bleiben. Dies liegt mit daran, daß bis zum Ende des Schleifeinsatzes im Schleifring 1 eine Armierung 14 oder 14' vorhanden ist, deren Verstärkungsfäden 18 in diesem Bereich rein tangential verlaufen und daher in besonders günstiger Weise die hier auftretenden hohen Tangentialkräfte aufnehmen können. Damit die feste Verbindung zwischen Tragkörper 2' und Schleifring 1 an der Außenumfangsfläche 9' nicht negativ beeinträchtigt wird, sollte der Tragkörper 2' einer Oberflächenbehandlung unterworfen worden sein, die einer Oberflächenoxidation, insbesondere Rostbildung bei nicht-rostfreiem Stahl, entgegenwirkt. Hierfür kommt ein Vernickeln, Verkupfern oder Lackieren des Tragkörpers 2' in Betracht, insbesondere aber auch eine Plasmapolymer-Behandlung des Tragkörpers 2', da durch eine derartige Behandlung einerseits eine extreme Reinigung stattfindet und andererseits eine besonders hohe Klebefähigkeit erreicht wird, was für die Außenumfangsfläche 9' besonders günstig ist.

Nachfolgend wird beispielhaft die Herstellung der Trenn-Schleifscheibe nach den Fig. 5 und 6 erläutert:

### Beispiel III:

Die Außenumfangsfläche 9' wird mit einer dünnen Schicht 25 aus elastifiziertem Phenol-Formaldehyd-Klebstoff versehen, die die Funktion eines Haftvermittlers hat und nicht zwingend notwendig ist. Dann wird der Tragkörper 2' in eine Preßform eingelegt, wobei er mit seiner dem Rand 24 abgewandten Stirnseite 6'' auf den Boden der Preßform aufgelegt wird, d.h. der Rand 24 steht hoch. Dann wird eine Armierungslage 14' eingelegt, deren Öffnung 19 von dem Tragkörper 2' vollständig ausgefüllt wird. Dann wird Schleifgranulat in die Preßform eingefüllt und eingekämmt oder eingerakelt. Dieses Schleifgranulat besteht aus dem bereits geschilderten Schleifkorn 15 mit einer Nenn-Korngröße im Bereich von 1500 µm, Bindemittel 16 und Füllstoff 17, wobei das Bindemittel ebenfalls ein Phenol-Formaldehyd-Klebstoff ist, der in der Regel identisch mit dem ist, aus dem die Schicht 25 besteht. Auf jeden Fall sollte es ein aushärtender Polykondensations-Klebstoff sein. Auf die eingekämmte oder eingerakelte Schicht des Schleifgranulats wird die zweite Armierungslage 14 aufgelegt. Anschließend erfolgt ein Verpressen des Schleifgranulats mit dem Tragkörper 2' unter einem Druck von 50 bis 4000 N/cm². Bei diesem Preßvorgang drückt sich Schleifkorn 15 zum einen in die Schicht 25 und zum anderen auch in die Außenumfangsfläche 9' des Randes 24, wodurch eine besonders feste verzahnungsartige Verbindung zwischen dem Schleifring 1 und dem Tragkörper 2' erreicht wird. Diese verdichteten aber noch nicht ausgehärteten Schleifscheiben werden zwischen Stahlplatten gestapelt und zum Aushärten in einen Ofen gegeben und je nach angestrebtem Härtegrad bei Temperaturen zwischen 120 und 200°C ausgehärtet. Das Herstellen der Verbindung zwischen Schleifring 1 und Tragkörper 2' einerseits und das Aushärten des Schleifgranulats andererseits erfolgt also in einem Arbeitsgang.

Für die Auswahl des Bindemittels 16 gilt, daß der Schleifring 1 selber ein möglichst hartes Bindemittel 16 aufweisen soll, um einerseits ein Schmieren beim Schleifvorgang zu verhindern und um andererseits ein frühzeitiges Ausbrechen des Schleifkorns 15 sicherzustellen, damit eine Selbstschärfung der Schleifscheibe erreicht wird. Andererseits darf das Bindemittel nicht so hart bzw. spröde sein, daß ein Abbrechen des Schleifrings 1 vom Tragkörper 2' eintreten kann. Polykondensations-Klebstoff mit zahlreichen Modifikationsmöglichkeiten haben sich hier als besonders vorteilhaft erwiesen.

Wie Fig. 6 entnehmbar ist und wie sich aus der vorstehend geschilderten Herstellungsart ergibt, ist die Stirnseite 5' des Schleifrings 1 bündig mit der Stirnseite 6'', während die Stirnseite 5 des Schleifrings 1 in Richtung der Achse 4 etwas über den Rand 24 vorsteht.

In Fig. 7 ist eine stationäre Schleifmaschine 26 angedeutet, die eine von einem Motor antreibbare Schleifspindel 27 aufweist. Auf dieser Schleifspindel 27 ist ein Aufnahmeflansch 28 angebracht, der in üblicher Weise den ringzylindrischen Tragkörper 2 bzw. 2' zentriert aufnimmt. Die in der Zeichnung dargestellte Trenn-Schleifscheibe entspricht - in vereinfachter Darstellung - der nach den Fig. 5 und 6. Der Tragkörper 2 bzw. 2' liegt mit seiner Stirnseite 6' bzw. 6'' gegen den Aufnahmeflansch 28 an. Gegen die andere Stirnseite 6 des Tragkörpers 2 bzw. 2' liegt ein auf die Schleifspindel 27 nach dem Aufstecken der Trenn-Schleifscheibe aufsteckbarer Spannflansch 29 an. Die Befestigung erfolgt mittels einer Spannmutter 30, die auf einen Gewindezapfen 31 der Schleifspindel 27 aufgeschraubt wird.

Der Durchmesser A der Flansche 28, 29 hat eine von der Ausgestaltung der stationären Schleifmaschine 26 her vorgegebene Größe, wobei für die vorliegende Beschreibung davon ausgegangen wird, daß der Aufnahmeflansch 28 und der Spannflansch 29 denselben Durchmesser haben. Sollte dies nicht der Fall sein, so entspricht A dem größeren Durchmesser. Um ein Werkstück 32 vollständig durchtrennen zu können und gleichzeitig den gesamten Schleifring 1 vollständig aufbrauchen zu können, gilt im Hinblick auf eine vorgegebene größtmögliche Dicke f eines solchen Werkstücks 32 für den Innendurchmesser Di des Schleifrings $\text{1 Di ≥ A + 2 f}$. Ein Beispiel soll die Maßangaben verdeutlichen. Es zeigt
A = 330 mm
f = 100 mm
Di = 560 mm
Da = 1000 mm.
In diesem Beispiel hat der Innendurchmesser Di des Schleifrings 1 ein Übermaß gegenüber dem Durchmesser A der Flansche 28, 29 und der doppelten Dicke f des Werkstücks 32 von insgesamt 30 mm. Das Werkstück 32 kann also auch bei praktisch aufgebrauchtem Schleifring 1 durchtrennt werden, ohne daß es am Ende des Durchtrennens an den Flanschen 28, 29 anstößt. Für das Verhältnis des Außendurchmessers Da zum Innendurchmesser Di des Schleifrings 1 gilt $\text{Da/Di = 1000/560 = 1,79}$. Es liegt also in dem oben angegebenen Bereich.

Bei den vorstehenden Angaben wird davon ausgegangen, daß die stationäre Schleifmaschine 26 so ausgebildet ist, daß das Werkstück 32 auch in seiner den Flanschen 28, 29 nächstliegenden, in Fig. 7 gestrichelt eingezeichneten Stellung nicht mit der Schleifmaschine 26 in Kollision kommt.

## Patentansprüche

1. Trenn-Schleifscheibe für stationäre Schleifmaschinen,
- mit einem inneren, ringscheibenförmig ausgebildeten Tragkörper (2, 2') und
- mit einem mindestens eine Armierungslage (14, 14') und eine Kunstharzbindung des Schleifkorns aufweisenden, ringscheibenförmig ausgebildeten Schleifring (1) mit einer konzentrisch zu einer Mittel-Längs-Achse (4) ausgebildeten Ausnehmung (3), in der der Tragkörper (2, 2') angeordnet und mit dem Schleifring (1) verbunden ist,
wobei für den Außendurcbmesser (Da) des Schleifrings (1) gilt:
305 mm ≤ Da ≤ 1800 mm.

2. Schleifscheibe nach Anspruch 1, dadurch gekennzeichnet, daß der Schleifring (1) mindestens mit einer Stirnseite (5) über eine Stirnseite (6) des Tragkörpers (2, 2') vorsteht.

3. Schleifscheibe nach Anspruch 1 oder 2, dadurch gekennzeichnet, daß der Schleifring (1) und der Tragkörper (2, 2') miteinander verklebt sind.

4. Schleifscheibe nach einem der Ansprüche 1 bis 3, dadurch gekennzeichnet, daß zwischen der Außenumfangsfläche (9) des Tragkörpers (2) und einer die Ausnehmung (3) begrenzenden Innenumfangsfläche (8) des Schleifrings (1) ein mit einer Klebstoffschicht (10) gefüllter Spalt (7) ausgebildet ist.

5. Schleifscheibe nach einem der Ansprüche 1 bis 4, dadurch gekennzeichnet, daß die die Ausnehmung (3) begrenzende Innenumfangsfläche (8) des Schleifrings (1) und/oder die Außenumfangsfläche (9, 9') des Tragkörpers (2, 2') zylindrisch ausgebildet sind.

6. Schleifscheibe nach Anspruch 3, dadurch gekennzeichnet, daß der Schleifring (1) und der Tragkörper (2) mittels modifiziertem Phenolharz miteinander verklebt sind.

7. Schleifscheibe nach einem der Ansprüche 1 bis 6, dadurch gekennzeichnet, daß der Tragkörper (2, 2') aus Metall-Blech besteht.

8. Schleifscheibe nach einem der Ansprüche 1 bis 7, dadurch gekennzeichnet, daß die Armierungslage (14, 14') aus Verstärkungsfäden (18) besteht, die im Bereich einer mittleren Öffnung (19) tangential und zum Außenumfang hin radial-tangential verlaufen und die am Außenumfang umgelenkt sind.

9. Schleifscheibe nach Anspruch 8, dadurch gekennzeichnet, daß die Verstärkungsfäden (18) tangential und radial-tangential jeweils geradlinig verlaufen.

10. Schleifscheibe nach Anspruch 8, dadurch gekennzeichnet, daß die Verstärkungsfäden (18) von der mittleren Öffnung (19) aus zum Außenumfang hin in Form einer Teil-Spirale verlaufen.

11. Schleifscheibe nach einem der Ansprüche 8 bis 10, dadurch gekennzeichnet, daß die Verstärkungsfäden (18) an ihren Kreuzungsstellen (20) miteinander verklebt sind.

12. Schleifscheibe nach Anspruch 7, dadurch gekennzeichnet, daß die Dicke (e) des Tragkörpers (2') geringer ist als die Dicke (a) des Schleifrings (1) und daß der Tragkörper (2') an seinem Außenumfang mit einem im wesentlichen ringzylindrischen Rand (24) versehen ist, dessen Erstreckung (b) in Richtung der Mittel-Längs-Achse (4) größer ist als die Dicke (e) des Tragkörpers (2') und an dessen Außenumfangsfläche (9') der Schleifring (1) befestigt ist.

13. Schleifscheibe nach Anspruch 12, dadurch gekennzeichnet, daß das Schleifkorn (15) in die Außenumfangsfläche (9') des Randes (24) teilweise eingedrückt ist.

14. Schleifscheibe nach einem der Ansprüche 1 bis 13, dadurch gekennzeichnet, daß der Schleifring (1) einen Polykondensations-Klebstoff als Bindemittel (16) aufweist.

15. Schleifscheibe nach einem der Ansprüche 12 bis 14, dadurch gekennzeichnet, daß die Außenumfangsfläche (9') des Randes (24) mit einer Schicht (25) aus Klebstoff versehen ist, der dem Bindemittel (16) des Schleifrings (1) gleichartig ist.

16. Schleifscheibe nach einem der Ansprüche 1 bis 15, dadurch gekennzeichnet, daß für den Außendurchmesser (Da) des Schleifrings (1) gilt; 450 mm ≤ Da ≤ 1800 mm.

17. Schleifscheibe nach einem der Ansprüche 1 bis 16, dadurch gekennzeichnet, daß für die Dicke (a) des Schleifrings (1) gilt 3,3 mm ≤ a ≤ 20,0 mm und insbesondere 4,5 mm ≤ a ≤ 20,0 mm.

18. Schleifscheibe nach einem der Ansprüche 1 bis 17, dadurch gekennzeichnet, daß für das Verhältnis des Außendurchmessers (Da) zum Innendurchmesser (Di) des Schleifrings (1) gilt $\text{1,4 ≤ Da/Di ≤ 2,0}$.

19. Verwendung der Trenn-Schleifscheibe nach einem der Ansprüche 1 bis 18 auf einer stationären Schleifmaschine (26), die eine Schleifspindel (27) mit mindestens einem Spannflansch (29) mit einem größten Durchmesser (A) aufweist zum Durchtrennen eines Werkstückes (32) mit einer Dicke (f), wobei für den Innendurchmesser (Di) des Schleifrings (1) gilt $\text{Di ≥ A + 2 f}$.

## Claims

1. An abrasive cutting-off wheel for stationary grinding machines, comprising
- an inner support (2, 2') in the form of an annular disk, and
- a grinding ring (1) in the form of an annular disk having at least one reinforcement layer (14, 14') and resinoid bonding of the abrasive grain and a recess (3), which is formed concentrically of a central longitudinal axis (4) and in which the support (2, 2') is disposed and joined to the abrasive ring (1),
wherein 305 mm ≤ Da ≤ 1800 mm applies to the outside diameter (Da) of the abrasive ring (1).

2. An abrasive wheel according to claim 1, characterized in that at least one front face (5) of the abrasive ring (1) projects from a front face (6) of the support (2, 2').

3. An abrasive wheel according to claim 1 or 2, characterized in that the abrasive ring (1) and the support (2, 2') are glued together.

4. An abrasive wheel according to one of claims 1 to 3, wherein a gap (7) that is filled with a glue layer (10) is formed between the outer circumferential surface (9) of the support (2) and the inner circumferential surface (8) of the abrasive ring (1) which defines a recess (3).

5. An abrasive wheel according to one of claims 1 to 4, characterized in that the inner circumferential surface (8) of the abrasive ring (1), which defines the recess (3), and/or the outer circumferential surface (9, 9') of the support (2, 2') are cylindrical.

6. An abrasive wheel according to claim 3, characterized in that the abrasive ring (1) and the support (2) are glued together by means of modified phenolic resin.

7. An abrasive wheel according to one of claims 1 to 6, characterized in that the support (2, 2') consists of sheet metal.

8. An abrasive wheel according to one of claims 1 to 7, characterized in that the reinforcement layer (14, 14') consists of reinforcing threads (18) which run tangentially in the vicinity of a central opening (19) and radially tangentially towards the outer circumference and which are deflected at the outer circumference.

9. An abrasive wheel according to claim 8, characterized in that the reinforcing threads (18) extend tangentially and radially tangentially in a straight line.

10. An abrasive wheel according to claim 8, characterized in that the reinforcing threads (18) partially spiral from the central opening (19) towards the outer circumference.

11. An abrasive wheel according to claim 8 to 10, characterized in that the reinforcing threads (18) are glued together at their positions of intersection (20).

12. An abrasive wheel according to claim 7, characterized in that the thickness (e) of said support (2') is less than the thickness (a) of said abrasive ring (1) and in that, on its outer circumference, the support (2') is provided with a substantially annular cylindrical rim (24), the length (b) of which in the direction of the central longitudinal axis (4) exceeds the thickness (e) of the support (2'), and on the outer circumferential surface (9') of which the abrasive ring (1) is mounted.

13. An abrasive wheel according to claim 12, characterized in that the abrasive grain (15) is partially forced into said outer circumferential surface (9') of the rim (24).

14. An abrasive wheel according to one of claims 1 to 13, characterized in that the abrasive ring (1) comprises a poly-condensation adhesive as a bonding agent (16).

15. An abrasive wheel according to one of claims 12 to 14, characterized in that the outer circumferential surface (9') of the rim (24) is provided with a glue layer (25) of the same kind as that of the bonding agent of the abrasive ring (1).

16. An abrasive wheel according to one of claims 1 to 15, characterized in that 450 mm ≤ Da ≤ 1800 mm applies to the outside diameter (Da) of the abrasive ring (1).

17. An abrasive wheel according to one of claims 1 to 6, characterized in that 3.3 mm ≤ a ≤ 20.0 mm, and in particular 4.5 mm ≤ a ≤ 20.0 mm, applies to the thickness (a) of the abrasive ring (1).

18. An abrasive wheel according to one of claims 1 to 17, characterized in that 1.4 ≤ Da/Di ≤ 2.0 applies to the ratio that the outside diameter (Da) bears to the inside diameter (Di) of the abrasive ring (1).

19. Use of the abrasive cutting-off wheel according to one of claims 1 to 18 on a stationary grinding machine (26) which comprises a grinding spindle (27) with at least one clamping flange (29) of a greatest diameter (A) for a workpiece (32) of a thickness (f) to be cut through, $\text{Di ≥ A + 2f}$ applying to the inside diameter (Di) of the abrasive ring (1).

## Revendications

1. Disque abrasif de tronçonnage pour meuleuses stationnaires,
- comprenant un corps intérieur de support (2, 2') réalisé en forme de disque annulaire et
- une bague de meulage (1) réalisée en forme de disque annulaire, présentant au moins une couche d'armure (14, 14') et une composition de résine synthétique liant le grain abrasif, et munie d'un évidement (3) qui est ménagé concentriquement à un axe médian longitudinal (4), et dans lequel le corps de support (2, 2') est logé et relié à la bague de meulage (1),
le diamètre extérieur (Da) de la bague de meulage (1) obéissant à la relation :
305 mm ≤ Da ≤ 1 800 mm.

2. Disque abrasif selon la revendication 1, caractérisé par le fait que la bague de meulage (1) fait saillie, au moins par une face extrême (5), au-delà d'une face extrême (6) du corps de support (2, 2').

3. Disque abrasif selon la revendication 1 ou 2, caractérisé par le fait que la bague de meulage (1) et le corps de support (2, 2') sont reliés l'un à l'autre par collage.

4. Disque abrasif selon l'une des revendications 1 à 3, caractérisé par le fait qu'un interstice (7), comblé par une couche d'adhésif (10), est réservé entre la surface périphérique extérieure (9) du corps de support (2) et une surface périphérique intérieure (8) de la bague de meulage (1) qui délimite l'évidement (3).

5. Disque abrasif selon l'une des revendications 1 à 4, caractérisé par le fait que la surface périphérique intérieure (8) de la bague de meulage (1), délimitant l'évidement (3), et/ou la surface périphérique extérieure (9, 9') du corps de support (2, 2'), sont de réalisation cylindrique.

6. Disque abrasif selon la revendication 3, caractérisé par le fait que la bague de meulage (1) et le corps de support (2) sont collés l'un à l'autre au moyen d'une résine phénolique modifiée.

7. Disque abrasif selon l'une des revendications 1 à 6, caractérisé par le fait que le corps de support (2, 2') consiste en de la tôle métallique.

8. Disque abrasif selon l'une des revendications 1 à 7, caractérisé par le fait que la couche d'armure (14, 14') est constituée par des fils de renforcement (18) qui s'étendent tangentiellement dans la région d'un orifice central (19) et tangentiellement, dans le sens radial, en direction du pourtour extérieur, et qui sont déviés sur le pourtour extérieur.

9. Disque abrasif selon la revendication 8, caractérisé par le fait que les fils de renforcement (18) présentent respectivement une allure rectiligne tangentiellement, et tangentiellement dans le sens radial.

10. Disque abrasif selon la revendication 8, caractérisé par le fait que les fils de renforcement (18) s'étendent sous la forme d'une spirale partielle à partir de l'orifice central (19) et en direction du pourtour extérieur.

11. Disque abrasif selon l'une des revendications 8 à 10, caractérisé par le fait que les fils de renforcement (18) sont collés les uns aux autres dans leurs zones de croisement (20).

12. Disque abrasif selon la revendication 7, caractérisé par le fait que l'épaisseur (e) du corps de support (2') est plus petite que l'épaisseur (a) de la bague de meulage (1) ; et par le fait que le corps de support (2') est doté, sur son pourtour extérieur, d'un rebord (24) pour l'essentiel en forme d'anneau cylindrique dont l'étendue (b), dans la direction de l'axe médian longitudinal (4), est plus grande que l'épaisseur (e) du corps de support (2'), et sur la surface périphérique extérieure (9') duquel la bague de meulage (1) est fixée.

13. Disque abrasif selon la revendication 12, caractérisé par le fait que le grain abrasif (15) est partiellement enfoncé dans la surface périphérique extérieure (9') du rebord (24).

14. Disque abrasif selon l'une des revendications 1 à 13, caractérisé par le fait que la bague de meulage (1) présente un adhésif de polycondensation en tant que liant (16).

15. Disque abrasif selon l'une des revendications 12 à 14, caractérisé par le fait que la surface périphérique extérieure (9') du rebord (24) est pourvue d'une couche (25) d'un adhésif qui est du même type que le liant (16) de la bague de meulage (1).

16. Disque abrasif selon l'une des revendications 1 à 15, caractérisé par le fait que le diamètre extérieur (Da) de la bague de meulage (1) obéit à la relation : 450 mm ≤ Da ≤ 1 800 mm.

17. Disque abrasif selon l'une des revendications 1 à 16, caractérisé par le fait que l'épaisseur (a) de la bague de meulage (1) obéit à la relation 3,3 mm ≤ a ≤ 20,0 mm, et en particulier à 4,5 mm ≤ a ≤ 20,0 mm.

18. Disque abrasif selon l'une des revendications 1 à 17, caractérisé par le fait que le rapport, entre le diamètre extérieur (Da) et le diamètre intérieur (Di) de la bague de meulage (1), obéit à la relation 1,4 ≤ Da/Di ≤ 2,0.

19. Mise en oeuvre du disque abrasif de tronçonnage selon l'une des revendications 1 à 18, sur une meuleuse stationnaire (26) qui comporte une broche (27) porte-meule munie d'au moins une bride d'ablocage (29) présentant un diamètre maximal (A), en vue du tronçonnage d'une pièce (32) d'épaisseur (f), le diamètre intérieur (Di) de la bague de meulage (1) obéissant à la relation $\text{Di ≥ A + 2 f}$.
